# EUROPÄISCHE PATENTSCHRIFT

(11) **EP 2 251 104 B1**
(45) Veröffentlichungstag und Bekanntmachung des Hinweises auf die Patenterteilung: **10.07.2013**
(21) Anmeldenummer: 10155489.7
(22) Anmeldetag: 04.03.2010
(51) Int. Cl.: B08B 9/42

(54) **Flaschenzelle mit Auskleidung für eine Reinigungsmaschine**
Bottle cell with cladding for a cleaning machine
Cellule de bouteille dotée d'un habillage pour une machine de nettoyage

(30) Priorität: 14.05.2009 DE 102009021295
(43) Veröffentlichungstag der Anmeldung: 17.11.2010
(73) Patentinhaber: Krones AG, 93073 Neutraubling (DE)
(72) Erfinder: Niessen, Wolfgang, 83037, Stephanskirchen (DE)
(74) Vertreter: Grünecker, Kinkeldey, Stockmair & Schwanhäusser

(56) Entgegenhaltungen:
- WO-A2-2009/049865
- DE-U1- 8 914 691
- FR-A- 1 362 609
- GB-A- 355 584
- NL-C- 8 048
- US-A- 5 135 014

## Beschreibung

### Gebiet der Erfindung:

Die Erfindung betrifft eine Flaschenzelle aus Metall zur Verwendung in einer Flaschenreinigungsvorrichtung.

### Stand der Technik:

Für die Reinigung von Flaschen aus Glas oder Kunststoff, beispielsweise PET, in einer Reinigungsmaschine werden die Flaschen in eine Flaschenzelle geschoben, die sich auf einem Flaschenzellenträger befindet, und durch die Reinigungsmaschine transportiert. Aus dem Stand der Technik sind Flaschenzellen bekannt, die entweder aus Metall oder aus Kunststoff gebildet sind.

In Fig. 1 ist beispielsweise ein Querschnitt einer solchen herkömmlichen Flaschenzelle 120 aus Metall mit einer Flaschenhalsaufnahme 100 dargestellt. Die Flaschenhalsaufnahme 100 ist so geformt, dass sie eine Flasche im Bereich ihrer Öffnung beim Reinigungsvorgang kopfüber lose hält.

Insbesondere weist die Flaschenzelle 120 eine Flaschenaufnahmeseite bzw. ein flaschenaufnahmeseitiges Ende 122 und ein kopfseitiges Ende 121 auf. Über die Flaschenaufnahmeseite 122 wird die Flasche 130 in die Flaschenzelle 120 eingeschoben. Am kopfseitigen Ende 121 der Flaschenzelle 120 befindet sich die Flaschenhalsaufnahme 100, die üblicherweise die Flasche im Bereich ihrer Öffnung beim Transport durch die Reinigungsmaschine vor Beschädigung schützt. Dies gilt jedoch nicht für den Flaschenkörper. Die Flasche 130 füllt im Regelfall den Innenraum der Flaschenzelle 120 einerseits nicht vollständig aus und hat so einen gewissen Abstand 140 zur Innenseite der Flaschenzelle 120 aus Metall. Da andererseits die Flasche im Bereich ihrer Öffnung in der Flaschenhalsaufnahme nicht festgelegt ist, kann sie sich in der Flaschenzelle bewegen und so beim Transport durch die Reinigungsmaschine in Kontakt mit dem Metall der Flaschenzelle 120 kommen. Ferner kann die Flasche auch beim Einlegen in und Entnehmen aus der Flaschenzelle in Kontakt mit dem Metall kommen. Durch den Kontakt mit dem Metall kann der Flaschenkörper beschädigt werden.

Die Nachteile der Flaschenzellen, die aus Kunststoff gebildet sind, bestehen darin, dass diese gegenüber den Flaschenzellen aus Metall weniger robust sind und eine geringere Stabilität aufweisen. Der Verschleiß bei Flaschenzellen aus Kunststoff ist hoch. Auch können sich Teile, z.B. Glassplitter, im Kunststoff einlagern und dann Flaschen beschädigen. Die Flaschenzellen aus Kunststoff müssen oft ausgetauscht werden.

Das Dokument DE 89 14 691 behandelt eine Flaschenzelle mit einem Zellenmantel aus Metall und mit einem entfernbaren Einsatz aus Kunststoff. Der Zellenmantel weist einen Abschnitt auf, an dem der Zellenmantel einen gleichbleibenden Querschnitt besitzt. An diesen Abschnitt schließt sich ein weiterer Abschnitt an, an dem sich der Zellenmantel mit zunehmendem Abstand vom ersten Abschnitt verjüngt. An diesem sich verjüngenden Abschnitt ist ein Kopf befestigt. An dem Kopf sind die üblichen und für das Reinigen der Flaschen notwendigen Behandlungsöffnungen bzw. -schlitze vorgesehen. Weist der Zellenmantel in dem Bereich des sich verjüngenden Abschnitts Durchbrechungen bzw. Öffnungen auf, die für die Behandlung der Flaschen notwendig sind, so sind diesen entsprechende Durchbrechungen bzw. Öffnungen auch im Einsatz vorgesehen.

Das Dokument WO 2009/049865 beschreibt eine Behälterzelle mit einer Kunststoffschicht im Inneren, die Funktionselemente aufweist. Die Kunststoffschicht kann partiell aufgebracht sein. Das partielle Aufbringen kann in unterschiedlichster Form erfolgen, beispielsweise dadurch, dass die Kunststoffschicht nur punkt- und/oder streifenförmig oder gitterartig aufgebracht ist.

### Beschreibung der Erfindung:

Die Erfindung stellt eine Flaschenzelle nach Patentanspruch 1 bereits.

Angesichts der Nachteile des Stands der Technik ist es die Aufgabe der vorliegenden Erfindung diese Nachteile zu vermeiden. Einerseits sollen Beschädigungen der zu reinigenden Flasche durch Kontakt des Flaschenkörpers mit dem Metall der Flaschenzelle vermieden werden. Andererseits sollen die Flaschenzellen stabil sein, so dass sie nicht so häufig ausgetauscht werden müssen.

Diese Aufgabe wird durch den Gegenstand des Patentanspruchs 1 gelöst.

Die erfindungsgemäße Flaschenzelle aus Metall weist eine Auskleidung auf, die vorzugsweise aus Kunststoff gebildet ist.

Die Auskleidung muss derart gebildet sein, dass ein Kontakt zwischen Flaschenkörper und Metall der Flaschenzelle vermieden wird.

Die Auskleidung der Flaschenzelle ist vorzugsweise aus Kunststoff gebildet. Alternativ lassen sich allerdings auch andere Materialen einsetzen solange sichergestellt ist, dass Flaschen nicht beschädigt werden, wenn sie fortwährend mit diesem Material in Kontakt kommen.

Sowohl beim Einlegen der Flasche in die Flaschenzelle, als auch bei späteren Bewegungen der Flasche in der Flaschenzelle während des Reinigungsvorgangs, als auch beim Entnehmen aus der Flaschenzelle, kommt die Flasche durch die Auskleidung nicht in Kontakt mit dem Metall der Flaschenzelle selbst.

Gemäß einer bevorzugten Weiterbildung der zuvor beschriebenen Erfindung kann die Auskleidung in der Flaschenzelle dauerhaft befestigt sein, so dass die Auskleidung aus der Flaschenzelle nicht herausnehmbar ist. Dies hat den Vorteil, dass die Stabilität der Flaschenzelle erhöht wird, indem die Auskleidung und die Flaschenzelle eine feste Einheit bilden.

Gemäß einer weiteren bevorzugten Weiterbildung der zuvor beschriebenen Erfindung kann die Auskleidung in der Flaschenzelle so befestigt sein, dass die Auskleidung herausnehmbar ist. Dies hat den Vorteil, dass bereits vorhandene Flaschenzellen in Reinigungsmaschinen leicht umgerüstet werden können, indem die Auskleidung eingesetzt und wieder ausgewechselt werden kann.

Gemäß der Erfindung wird die Auskleidung die Flaschenzelle nur teilweise auskleiden und so ausgebildet sein, dass sie wenigstens drei Stege aufweist, die derart vorgesehen sind, dass sie sich in der Flaschenzelle in Längsrichtung derselben erstrecken. Der Begriff Erstrecken in Längsrichtung bedeutet in diesem Zusammenhang, dass sich die Stege vom kopfseitigen Ende der Flaschenzelle in Richtung des flaschenaufnahmeseitigen Endes der Flaschenzelle erstrecken können. Die wenigstens drei Stege müssen im Inneren der Flaschenzelle so angeordnet sein, dass ein Kontakt zwischen Flaschenkörper und Metall der Flaschenzelle trotz der möglichen Bewegung der Flasche in der Flaschenzelle vermieden wird.

Die Anzahl von drei Stegen ist dabei als ein Minimum vorzusehen, damit jeglicher Kontakt zwischen Flasche und Metall der Flaschenzelle vermieden wird. Insbesondere bei runden Flaschenzellen kann die Anzahl der Stege drei sein. Die Anzahl der Stege kann auch größer als drei sein, insbesondere vier, um beispielsweise bei quadratischen oder achteckigen Flaschenzellen den Kontakt zwischen Flasche und Seitenwänden der Flaschenzelle zu verhindern. Der Vorteil dieser weiteren bevorzugten Weiterbildung der zuvor beschriebenen Erfindung besteht darin, dass die Auskleidung effizienter gebildet ist, indem Material gespart wird.

Gemäß Erfindung sind die wenigstens drei Stege so vorgesehen, dass sie in der Flaschenzelle an der Seitenfläche derselben anliegen. Bei dieser Weiterbildung sind die Stege in Kontakt mit dem Metall der Seitenfläche der Flaschenzelle. Dies hat den Vorteil, dass die Stege bei Belastung nicht brechen.

Gemäß der Erfindung sind die wenigstens drei Stege derart vorgesehen, dass sie sich über die gesamte Längsrichtung der Flaschenzelle erstrecken. Somit verlaufen die Stege vom kopfseitigen Ende der Flaschenzelle bis zum flaschenaufnahmeseitigen Ende der Flaschenzelle. Da die Lage der Flaschenschwerpunkte entlang der Längsrichtung der Flaschenzelle variieren können, wird auf diese Weise bei Bewegungen der Flasche in der Flaschenzelle ein Kontakt zwischen Flasche und Metall der Flaschenzelle grundsätzlich vermieden. Dies hat den Vorteil, dass die Flaschenzelle verschieden große Flaschen aufnehmen kann und die Auskleidung effizienter gebildet ist.

Gemäß einer anderen bevorzugten Weiterbildung der zuvor beschriebenen Erfindung kann an wenigstens einem der Stege eine Befestigungseinrichtung zur Befestigung der Auskleidung an dem flaschenaufnahmeseitigen Ende der Flaschenzelle vorgesehen sein. Beispielsweise kann eine solche Befestigungseinrichtung aus einer Nut bestehen, in welche die Flaschenaufnahmekante der Flaschenzelle geschoben werden kann. Durch die Befestigung der Auskleidung mittels der Befestigungseinrichtung an wenigstens einem der Stege an dem flaschenaufnahmeseitigen Ende der Flaschenzelle entsteht ein Formschluss, der verhindert, dass die Auskleidung durch die Bewegungen der Flasche innerhalb der Flaschenzelle gelöst wird. Dies hat den Vorteil, dass die Auskleidung in der Flaschenzelle befestigt ist.

Vorzugsweise kann bei einer derartigen Weiterbildung an jedem der Stege eine Befestigungseinrichtung zur Befestigung der Auskleidung an dem flaschenaufnahmeseitigen Ende der Flaschenzelle vorgesehen sein. Dies hat den Vorteil, dass die Stabilität der Auskleidung noch weiter erhöht wird, da die Eigenbewegung der Stege in Richtung des Metalls der Flaschenzelle und vom Metall weg unterbunden wird.

Gemäß einer anderen bevorzugten Weiterbildung der zuvor beschriebenen Erfindung kann die Befestigungseinrichtung so vorgesehen sein, dass die wenigstens drei Stege vom kopfseitigen Ende der Flaschenzelle bis zum flaschenaufnahmeseitigen Ende der Flaschenzelle vorspannbar sind. Bei Belastung biegen sich die Stege nicht durch. Dies hat den Vorteil, dass die Stege nicht brechen können.

Gemäß einer weiteren bevorzugten Weiterbildung der zuvor beschriebenen Erfindung kann die Flaschenzelle an ihrem flaschenaufnahmeseitigen Ende wenigstens eine Kerbe aufweisen, die zur Aufnahme eines Vorsprungs geeignet ist.

Gemäß einer weiteren bevorzugten Weiterbildung der zuvor beschriebenen Erfindung ist an der Befestigungseinrichtung an dem wenigstens einen der Stege ein Vorsprung ausgebildet, der zum Eingriff in die Kerbe an dem flaschenaufnahmeseitigen Ende der Flaschenzelle geeignet ist. Dadurch wird die Auskleidung fixiert und eine Bewegung der Stege entlang der Flaschenaufnahmekante der Flaschenzelle wird unterbunden. Dies hat den Vorteil einer erhöhten Stabilität der Auskleidung.

Bevorzugte Ausführungsformen der Erfindung werden im Nachfolgenden unter Bezugnahme auf die Zeichnungen beschrieben.

### Kurzbeschreibung der Zeichnungen:

Fig. 1 ist eine schematische Schnittansicht einer Flaschenzelle gemäß dem Stand der Technik.
Fig. 2 ist eine schematische Schnittansicht einer Flaschenzelle nach einem nicht-erfindungsgemäßen Beispiel.
Fig. 3 ist eine schematische Schnittansicht einer Flaschenzelle gemäß einer Ausführungsform der Erfindung.
Fig. 4 ist eine schematische Darstellung einer Draufsicht auf die Flaschenaufnahmeseite der in Fig. 3 gezeigten Flaschenzelle.
Fig. 5 ist eine schematische Darstellung einer Auskleidung gemäß einer Ausführungsform der Erfindung.
Fig. 6 ist eine schematische Darstellung eines flaschenaufnahmeseitigen Endes einer Flaschenzelle und eines Teils der Auskleidung gemäß einer Ausführungsform der Erfindung.

### Beschreibung der Ausführungsformen:

Gemäß einer nicht dargestellten Ausführungsform der Erfindung ist die Auskleidung dauerhaft in der Flaschenzelle befestigt.

Gemäß einer zweiten nicht dargestellten Ausführungsform der Erfindung ist die Auskleidung in der Flaschenzelle so befestigt, dass die Auskleidung herausnehmbar ist.

Gemäß eines nicht-erfindungsgemäßen Beispiels ist die Flaschenzelle teilweise ausgekleidet, wie in Fig. 2 dargestellt. Gegenüber dem Stand der Technik hat die Flaschenzelle 220 eine Auskleidung, die Stege 210 aufweist, die sich in Längsrichtung der Flaschenzelle 220 erstrecken. Die Stege 210 sind in dieser Ausführungsform von der Flaschenzelle 220 beabstandet.

Der Querschnitt der Flaschenzelle hat hierbei eine beliebige Form. So kann er beispielsweise einen runden, quadratischen oder achteckigen Querschnitt aufweisen.

Gemäß einer weiteren, nicht dargestellten Ausführungsform der Erfindung liegen die Stege an den Seitenflächen der Flaschenzelle an.

In den Figs. 3 und 4 ist eine weitere Ausführungsform der erfindungsgemäßen Flaschenzelle dargestellt. Die Stege 310 erstrecken sich durchgehend vom kopfseitigen Ende 321 der Flaschenzelle 320 bis zum flaschenaufnahmeseitigen Ende 322 der Flaschenzelle 320. Die Stege 310 liegen in dieser Ausführungsform an den Seitenflächen der Flaschenzelle an. In Fig. 3 ist ferner eine Befestigungseinrichtung 311 gezeigt. Die Befestigungseinrichtung 311 ist derart ausgestaltet, dass die Enden der Stege an der Flaschenaufnahmeseite der Flaschenzelle eine Nut bilden, so dass das Ende des Stegs um die Flaschenzelle von innen nach außen greift bzw. die Flaschenaufnahmekante der Flaschenzelle in die Nut geschoben wird.

In Fig. 4 ist die Draufsicht auf die Flaschenaufnahmeseite 422 der Ausführungsform gemäß Fig. 3 dargestellt. In Fig. 4 sind vier Stege 410 abgebildet, die so angeordnet sind, dass die Flasche 430 von den Stegen 410 vom Metall der Flaschenzelle 420 ferngehalten wird.

Die Anzahl, Verteilung und Lage der Stege können jeweils dem Querschnitt der Flaschenzelle angepasst werden. Hierbei ist lediglich sicherzustellen, dass eine Flasche, die sich in der Flaschenzelle bewegen kann nur in Kontakt mit den Stegen und nicht in Kontakt mit der Flaschenzelle selbst kommt.

Fig. 5 zeigt eine schematische Darstellung einer Auskleidung gemäß einer weiteren Ausführungsform mit wenigstens drei Stegen 510 und einer Befestigungseinrichtung 511. Die Befestigungseinrichtung 511 kann an einem oder mehreren Stegen vorgesehen sein. Mit Hilfe der Befestigungseinrichtung 511 kann die Auskleidung an dem flaschenaufnahmeseitigen Ende der Flaschenzelle befestigt werden.

Die Befestigungseinrichtung 511 ist derart ausgestaltet, dass die Enden der Stege an der Flaschenaufnahmeseite der Flaschenzelle eine Nut bilden, so dass das Ende des Stegs um die Flaschenzelle von innen nach außen greift bzw. die Flaschenaufnahmekante der Flaschenzelle in die Nut geschoben wird. Auf diese Weise wird ein Formschluss gebildet, über den die vom kopfseitigen Ende der Flaschenzelle bis zur Flaschenaufnahmeseite der Flaschenzelle weitergeführten Stege 510 vorspannbar sind. Die vorgespannten Stege sind dann robuster gegenüber Druckbelastungen und können dann nicht mehr durchgebogen werden. Dadurch wird einerseits die Stabilität der Stege und damit die der Auskleidung erhöht und andererseits brechen die Stege nicht.

Einer oder mehrere der wenigstens drei Stege werden gemäß einer Ausführungsform der Erfindung in der Weise fixiert, dass eine Bewegung des einen oder der mehreren Stege entlang der Flaschenaufnahmekante unterbunden wird. Wie in Fig. 6 dargestellt ist, hat die Befestigungseinrichtung 611 hierzu einen Vorsprung 612, der in eine diesen Vorsprung entsprechende Kerbe 623 an dem flaschenaufnahmeseitigen Ende 622 der Flaschenzelle 620 eingreift.

## Patentansprüche

1. Flaschenzelle ( 320; 420; 620) aus Metall zur Verwendung in einer Flaschenreinigungsvorrichtung, wobei
die Flaschenzelle eine Auskleidung aufweist, die vorzugsweise aus Kunststoff gebildet ist, **dadurch gekennzeichnet, dass** die Auskleidung derart ausgebildet ist, dass sie die Flaschenzelle nur teilweise auskleidet und wobei die Auskleidung wenigstens drei Stege (310; 410; 510) aufweist, die derart vorgesehen sind, dass sie sich in der Flaschenzelle über eine gesamte Längsrichtung der Flaschenzelle erstrecken und an einer Seitenfläche der Flaschenzelle anliegen.

2. Flaschenzelle nach Patentanspruch 1, in welchem die Auskleidung in der Flaschenzelle dauerhaft befestigt ist.

3. Flaschenzelle nach Patentanspruch 1, in welchem die Auskleidung in der Flaschenzelle herausnehmbar befestigt ist.

4. Flaschenzelle nach Patentanspruch 1, in welchem an wenigstens einem der Stege eine Befestigungseinrichtung (311; 611) zur Befestigung der Auskleidung an einem flaschenaufnahmeseitigen Ende (322; 622) der Flaschenzelle vorgesehen ist.

5. Flaschenzelle nach Patentanspruch 4, in welchem an jedem der Stege eine Befestigungseinrichtung zur Befestigung der Auskleidung an dem flaschenaufnahmeseitigen Ende der Flaschenzelle vorgesehen ist.

6. Flaschenzelle nach Patentanspruch 4 oder 5, in welchem die Befestigungseinrichtung so vorgesehen ist, dass die wenigstens drei Stege von einem kopfseitigen Ende (321) der Flaschenzelle bis zum flaschenaufnahmeseitigen Ende der Flaschenzelle vorspannbar sind.

7. Flaschenzelle nach einem der Patentansprüche 4 - 6, in welchem die Flaschenzelle an ihrem flaschenaufnahmeseitigen Ende (622) wenigstens eine Kerbe (623) aufweist, die zur Aufnahme eines Vorsprungs (612) geeignet ist.

8. Flaschenzelle nach Patentanspruch 7, in welchem an der Befestigungseinrichtung an dem wenigstens einen der Stege der Vorsprung (612) ausgebildet ist, der zum Eingriff in die Kerbe (623) an dem flaschenaufnahmeseitigen Ende der Flaschenzelle geeignet ist.

## Claims

1. A bottle cell (320; 420; 620) of metal for use in a bottle cleaning apparatus, wherein the bottle cell comprises a lining preferably formed of plastics, **characterized in that**
the lining is configured for partially lining the bottle cell, and wherein the lining comprises at least three webs (310; 410; 510) that are provided such that they extend in the bottle cell over the whole longitudinal direction of the bottle cell and abut in the bottle cell on a side surface of the bottle cell.

2. The bottle cell according to claim 1, wherein the lining is permanently fastened in the bottle cell.

3. The bottle cell according to claim 1, wherein the lining is removably fastened in the bottle cell.

4. The bottle cell according to claim 1, wherein a fastening means (311; 611) is provided on at least one of the webs for fastening the lining to an end (322; 622) of the bottle cell being a bottle receiving side.

5. The bottle cell according to claim 4, wherein a fastening means is provided on each of the webs for fastening the lining to the end of the bottle cell being the bottle receiving side.

6. The bottle cell according to one of claims 4 or 5, wherein the fastening means is provided such that the at least three webs can be prestressed from a head-sided end (321) of the bottle cell up to the end of the bottle cell being the bottle receiving side.

7. The bottle cell according to one of claims 4 to 6, wherein the bottle cell comprises at least one notch (623) being adapted to receive a projection (612) at the end (622) being the bottle receiving side.

8. The bottle cell according to claim 7, wherein the projection (612) configured for engaging the notch (623) at the end of the bottle cell being the bottle receiving side is provided at the fastening means at the at least one of the webs.

## Revendications

1. Cellule de bouteille (320 ; 420 ; 620) en métal destinée à être utilisée dans une installation de nettoyage de bouteilles, dans laquelle la cellule de bouteille comporte un revêtement qui est préférablement constitué en matière plastique,
**caractérisée**
**en ce que** le revêtement est constitué de telle sorte qu'il ne recouvre que partiellement la cellule de bouteille, et dans laquelle le revêtement comporte au moins trois étriers (310 ; 410 ; 510) qui sont constitués de telle sorte qu'ils s'étendent dans la cellule de bouteille sur toute une direction longitudinale de la cellule de bouteille et sont appliqués contre une surface latérale de la cellule de bouteille.

2. Cellule de bouteille selon la revendication 1, dans laquelle le revêtement est fixé de façon durable dans la cellule de bouteille.

3. Cellule de bouteille selon la revendication 1, dans laquelle le revêtement est fixé de façon amovible dans la cellule de bouteille.

4. Cellule de bouteille selon la revendication 1, dans laquelle un dispositif de fixation (311 ; 611) pour fixer le revêtement à une extrémité côté extraction de la bouteille (322 ; 622) de la cellule de bouteille est pourvu sur au moins un des étriers.

5. Cellule de bouteille selon la revendication 4, dans laquelle un dispositif de fixation est pourvu sur chacun des étriers pour la fixation du revêtement à l'extrémité côté extraction de la bouteille de la cellule de bouteille.

6. Cellule de bouteille selon la revendication 4 ou 5, dans laquelle le dispositif de fixation est pourvu de telle sorte que les au moins trois étriers peuvent être précontraints depuis une extrémité côté tête (321) de la cellule de bouteille jusqu'à l'extrémité côté extraction de la bouteille de la cellule de bouteille.

7. Cellule de bouteille selon l'une des revendications 4 à 6, dans laquelle la cellule de bouteille comporte à son extrémité côté extraction de la bouteille (622) au moins une encoche (623) qui est adaptée pour recevoir une protubérance (612).

8. Cellule de bouteille selon la revendication 7, dans laquelle la protubérance (612) est constituée sur le dispositif de fixation, sur l'au moins un des étriers, et est adaptée pour s'engager dans l'encoche (623) à l'extrémité côté extraction de la bouteille de la cellule de bouteille.
